# EUROPÄISCHE PATENTSCHRIFT

(11) **EP 0 521 869 B1**
(45) Veröffentlichungstag und Bekanntmachung des Hinweises auf die Patenterteilung: **07.09.1994**
(21) Anmeldenummer: 91904418.0
(22) Anmeldetag: 19.02.1991
(51) Int. Cl.: H01R 43/20

(54) **KABELKONFEKTIONIEREINRICHTUNG ZUR HERSTELLUNG VON STECKVERBINDUNGSLEITUNGEN**
DEVICE FOR ASSEMBLING CONNECTOR LEADS
DISPOSITIF D'ASSEMBLAGE DE CABLES POUR LA FABRICATION DE CABLES DE RACCORDEMENT A FICHES

(30) Priorität: 28.03.1990 DE 4010347
(43) Veröffentlichungstag der Anmeldung: 13.01.1993
(73) Patentinhaber: SIEMENS AKTIENGESELLSCHAFT, 80333 München (DE)
(72) Erfinder: JURJEVIC, Ivan, D-1000 Berlin 13 (DE); LORENZ, Peter, D-1000 Berlin 44 (DE)
(86) Internationale Anmeldenummer: DE9100143
(87) Internationale Veröffentlichungsnummer: WO9115044

(56) Entgegenhaltungen:
- EP-A- 411 392
- DE-A- 3 810 975
- DE-A- 3 811 435
- GB-A- 2 104 417

## Beschreibung

Die Erfindung betrifft eine Kabelkonfektioniereinrichtung zur Herstellung von Steckverbindungen, insbesondere von elektrischen Verbindungsleitungen für Kraftfahrzeuge, deren Leitungsenden jeweils mit Kontaktanschlußelementen versehen sind, die einer Steckereinrichtung zur Bildung von kraftschlüssigen Verbindungen in mindestens einer Steckebene zuführbar sind.

Aus der DE-38 10 975 Al ist eine Einrichtung zum Bestücken von Steckereinrichtungen bzw. von Kontaktleisten mit Kontaktanschlußelementen bekannt. Hier werden die Kontaktanschlußelemente durch einen Transportblock aufgenommen, ausgerichtet und auf eine Transporteinrichtung geladen. Im Anschluß daran wird der Transportblock einer Bestückeinrichtung zugeführt, die mit einem heb- und senkbaren Bestückkopf die Kontaktanschlußelemente aus dem Transportblock heraus zu einer Aufnahmestelle einer Kontaktleiste befördert und diese dort mit einer beispielsweise als Messer- oder Federleiste ausgestalteten Steckereinrichtung kraftschlüssig verbindet. Die Verbindung der Kontaktanschlußelemente mit den elektrischen Verbindungsleitungen erfolgt dann in üblicher Weise durch die heute gängigen Klemmund Schneidverbindungen.
Der Vorteil dieser Einrichtung liegt im wesentlichen in der gleichzeitigen Bestückung von mehreren Steckereinrichtungen in einem Arbeitsgang. Allerdings setzen diese Art von Einrichtungen weitestgehend einheitliche Steckverbindungen voraus, die in großer Stückzahl gefertigt werden.

Die der Erfindung zugrundeliegende Aufgabe besteht darin, eine Kabelkonfektioniereinrichtung zur Herstellung von Steckverbindungen, insbesondere von kompletten Verbindungsleitungen für den Automobilbau, anzugeben, bei denen die Steckereinrichtungen weitestgehend unabhängig von ihrer Form - also nicht einheitlich - ausgestaltet sein können und die darüber hinaus auch für die Serienfertigung mit geringer Stückzahl wirtschaftlich zum Einsatz gebracht werden können.
Erfindungsgemäß wird diese Aufgabe dadurch gelöst, daß die Kabelkonfektioniereinrichtung annähernd rechtwinklig zur Steckebene und parallel zu seiner Mittenachse eine dazu symmetrisch angeordnete Bandtransportiereinrichtung auf Transportgrundplatten zur Aufnahme der Steckereinrichtungen angeordnete erste Werkstückträgergehäuse und zweite Werkstückträgergehäuse aufweist, wobei die ersten und zweiten Werkstückträgergehäuse zur Beschickung der mit den Kontaktanschlußelementen verbundenen Leitungsenden voneinander unabhängig in die Position der Steckebene verfahrbar sind.

Ein erfindungswesentlicher Aspekt zur Realisierung dieser Kabelkonfektioniereinrichtung beruht auf der Erkenntnis, mit der Abkehr von der Parallelverarbeitung und den Übergang zur seriellen Verarbeitung bei der Herstellung von Steckverbindungen annähernd unabhängig von deren Bauform zu werden, wenn man zwei Werkstückträgergehäuse parallel zur Mittenachse der Kabelkonfektioniereinrichtung anordnet und diese zueinander frei wählbar positionieren kann. Die zu fertigenden Steckverbindungsleitungen und ihre in den ersten und zweiten Werkstückträgergehäusen untergebrachten Steckereinrichtungen werden also voneinander getrennt in die gewünschte Steckebene verfahren, um die kraftschlüssige Verbindung der jeweiligen Leitungsenden mit den entsprechenden Steckereinrichtungen herstellen zu können. Die symmetrisch zur Mittenachse der Kabelkonfektioniereinrichtung angeordnete Bandtransporteinrichtung mit den auf den Transportgrundplatten angeordneten ersten und zweiten Werkstückträgergehäusen zur Aufnahme der jeweiligen Steckereinrichtungen ermöglicht in einfacher Weise durch eine geradlinige Richtungsveränderung der Verfahrwege die voneinander unabhängige Positionierung der ersten und der zweiten Werkstückträgergehäuse in die gemeinsame Steckebene.

Gemäß einer vorteilhaften Ausgestaltung der Erfindung ist vorgesehen, daß die ersten und zweiten Werkstückträgergehäuse in ihren jeweiligen Längenmaß angepaßt sind an unterschiedliche Kontaktanschlußelemente und/oder an unterschiedliche geformte Steckereinrichtungen und in einem ganzahligen Verhältnis zueinander stehen. Mit dieser Maßnahme kann die Relativbewegung der zueinander parallel verfahrbaren Werkstückträgergehäuse in einem gleichartigen Arbeitszyklus gesteuert werden, d. h., das Verfahren gegeneinander erfolgt immer in einem Vielfach eines durch die gewünschten Längenmaße der Werkstückträger und der Art der dort untergebrachten Werkstückträgergehäuse vorgegebenen Arbeitsvorschubes.

Eine weitere vorteilhafte Ausgestaltung der Erfindung sieht vor, daß die ersten und zweiten Werkstückträgergehäuse auf ihrer jeweiligen Transportgrundplatte in beliebiger Reihenfolge zusammensetzbar sind, wobei die maximal zulässige Anzahl der jeweiligen ersten und zweiten Werkstücktragergehäuse auf der jeweiligen Transportgrundplatte durch die minimale Länge der herzustellenden Steckverbindungsleitungen vorgegeben ist. Hierbei können in sehr einfacher Weise auch bei der Notwendigkeit der Verarbeitung von relativ kurzen Verbindungsleitungen die Längen der jeweiligen Werkstückträgergehäuse und deren relative Verfahrwege zueinander optimal angepaßt werden, ohne von dem eigentlichen Steuerungskonzept dieser Kabelkonfektioniereinrichtung abgehen zu müssen.

Die Erfindung wird in einem figürlich dargestellten Ausführungsbeispiel näher erläutert, wobei in der Figur im oberen Bereich die Vorderansicht der Kabelkonfektioniereinrichtung schematisch dargestellt ist, während der untere Bereich die Kabelkonfektioniereinrichtung in der Draufsicht zeigt.

Die Kabelkonfektioniereinrichtung weist parallel zu ihrer Mittenachse MA die Werkstückträger WTG auf, wobei der linke Werkstückträger WTG die ersten Werkstückträgergehäuse GHx,y,z und der rechte Werkstückträger WTG die zweiten Werkstückträgergehäuse GHa,b,c enthält. Die ersten und zweiten Werkstückträgergehäuse GHx, y, z und GHa, b und c sind mit ihrem Längenmaß an die jeweils unterschiedlichen Kontaktanschlußelemente und/oder unterschiedlich geformten Steckereinrichtungen angepaßt und stehen in ihrem Längenverhältnis untereinander in einem ganzzahligen Vielfach. Die Werkstückträger WTG sind auf der Transportgrundplatte TGP angeordnet, die mit Hilfe der Bandtransporteinrichtung BT im Bereich der Steckebene STE mit den durch die Pfeile des linken Verfahrweges VW lk für den linken Werkstückträger WTG und mit den durch die Pfeile des rechten Verfahrweges VW re für den rechten Werkstückträger WTG verfahrbar sind. Die jeweiligen Werkstückträger WTG können entlang ihrer Verfahrwege VW lk, VW re so verfahren werden, daß jeder der ersten Werkstückträgergehäuse GHx, y, z und jeder der zweiten Werkstückträgergehäuse GHa, b, c voneinander unabhängig im Bereich der Steckebene positioniert werden kann, um die entsprechenden Steckverbindungsleitungen LG..., dargestellt sind leaiglich zwei der Steckverbindungsleitungen LG1, LG2, herzustellen. Die beiden Steckverbindungsleitungen LG1, LG2 lassen erkennen, daß ihre minimale Länge von der Anordnung der Werkstückträgergehäuse GH... durch den Abstand zur Steckebene STE bei maximalen Verfahrwegen VW... vorgegeben ist.

## Patentansprüche

1. Kabelkonfektioniereinrichtung zur Herstellung von Steckverbindungen, insbesondere von elektrischen Verbindungsleitungen für Kraftfahrzeuge, deren Leitungsenden jeweils mit Kontaktanschlußelementen versehen sind, die einer Steckereinrichtung zur Bildung von kraftschlüssigen Verbindungen in mindestens einer Steckebene zuführbar sind, **dadurch gekennzeichnet,** daß die Kabelkonfektioniereinrichtung annähernd rechtwinklig zur Steckebene (STE) und parallel zu seiner Mittenachse (MA) eine dazu symmetrisch angeordnete Bandtransportiereinrichtung (BT) auf Transportgrundplatten (TGP) zur Aufnahme der Steckereinrichtungen angeordnete erste Werkstückträgergehäuse (GHx,y,z) und zweite Werkstückträgergehäuse (GHa,b,c) aufweist, wobei die ersten und zweiten Werkstückträgergehäuse (GHx,y,z und GHa,b,c) zur Beschickung der mit den Kontaktanschlußelementen verbundenen Leitungsenden (LG...) voneinander unabhängig in die Position der Steckebene (STE) verfahrbar sind.

2. Kabelkonfektioniereinrichtung nach Anspruch 1, **dadurch gekennzeichnet,** daß die ersten und zweiten Werkstückträgergehäuse (GHx,y,z und GHa,b,c) in ihrem jeweiligen Längenmaß angepaßt sind an unterschiedliche Kontaktanschlußelemente und/oder an unterschiedlich geformte Steckereinrichtungen und in einem ganzzahligen Verhältnis zueinander stehen.

3. Kabelkonfektioniereinrichtung nach Anspruch 1 und den Ansprüchen 1 und 2, **dadurch gekennzeichnet,** daß die ersten und zweiten Werkstückträgergehäuse (GHx,y,z und GHa,b,c) auf ihrer jeweiligen Transportgrundplatte (TGP) in beliebiger Reihenfolge zusammensetzbar sind, wobei die maximal zulässige Anzahl der jeweiligen ersten und zweiten Werkstückträgergehäuse (GHx,y,z und GHa,b,c) auf der jeweiligen Transportgrundplatte (TGP) durch die minimale Länge der herzustellenden Steckverbindungsleitungen (LG...) mit annähernd der Gesamtlänge der ersten und der zweiten Werkstückträgergehäuse (GHx,y,z und GHa,b,c) bestimmt ist.

## Claims

1. Device for assembling connectors, particularly electrical connector leads for motor vehicles, each of whose lead ends is provided with contact connection elements which can be fed to a connector device to form positive connections in at least one insertion plane, characterized in that the assembly device has, approximately at right angles to the insertion plane (STE) and parallel to its centre axis (MA), a conveyor belt device (BT) arranged symmetrically to it and first workpiece carrier housings (GHx, y, z) and second workpiece carrier housings (GHa, b, c) arranged on transport baseplates (TGP) to receive the connector devices, the first and second workpiece carrier housings (GHx, y, z and GHa, b, c) being capable of being moved into the position of the insertion plane (STE) independently of one another in order to equip the lead ends (LG...) connected to the contact connection elements.

2. Assembly device according to Claim 1, characterized in that the first and second workpiece carrier housings (GHx, y, z and GHa, b, c) are adapted, in their respective longitudinal dimensions, to different contact connection elements and/or differently shaped connector devices and are in a whole-number ratio to one another.

3. Assembly device according to Claim 1 and Claims 1 and 2, characterized in that the first and second workpiece carrier housings (GHx, y, z and GHa, b, c) can be assembled on their respective transport baseplate (TGP) in any sequence, with the maximum permissible number of the respective first and second workpiece carrier housings (GHx, y, z and GHa, b c) on the respective transport baseplate (TGP) being determined by the minimum length of the connector leads (LG...) to be manufactured, with approximately the overall length of the first and the second workpiece carrier housings (GHx, y, z and GHa, b, c).

## Revendications

1. Dispositif de confection de câbles servant à fabriquer des connecteurs, notamment des lignes électriques de jonction pour des véhicules automobiles, les extrémités des lignes étant munies respectivement d'éléments de raccordement de contact, qui peuvent être amenés jusqu'à un connecteur pour l'établissement de liaisons avec application d'une force, dans au moins un plan d'enfichage, caractérisé par le fait que le dispositif de confection de câbles comporte, sensiblement perpendiculairement au plan d'enfichage (STE) et parallèlement à son axe médian (MA), un dispositif de transport de bandes (BT) disposé symétriquement par rapport à l'axe, et des premiers boîtiers (GHx,y,z) de support de pièces à usiner et des seconds boîtiers (GHa,b,c) de support de pièces à usiner, qui sont disposés sur des plaques de base de transport (TGP) en vue de recevoir les connecteurs, les premiers et seconds boîtiers (GHx,y,z et GHa,b,c) de support de pièces à usiner pouvant être amenés indépendamment les uns des autres dans la position du plan d'enfichage (STE), pour le chargement des extrémités (LG...) des lignes, qui sont reliées aux éléments de raccordement de contact.

2. Dispositif de confection de câbles suivant la revendication 1, caractérisé par le fait que les cotes en longueur respectives des premier et second boîtiers (GHx,y,z et GHa,b,c) de support des pièces à usiner sont adaptées à des éléments de raccordement de contact et/ou à des connecteurs différents, et leur rapport est un nombre entier.

3. Dispositif de confection de câbles suivant la revendication 1 ou les revendications 1 et 2, caractérisé par le fait que les premier et second boîtiers (GHx,y,z et GHa,b,c) de support de pièces à usiner peuvent être réunis, selon une séquence quelconque, sur leur plaque de base respective de transport (TGP), le nombre maximum admissible des premiers et seconds boîtiers (GHx,y,z et GHa,b,c) de support des pièces à usiner sur la plaque de base respective de transport (TGP) étant déterminé par la longueur minimale des lignes de jonction à enfichage (LG...) devant être établies, ayant sensiblement la longueur totale des premiers et seconds boîtiers (GHx,y,z et GHa,b,c) de support des pièces à usiner.
